# FASCICULE DE BREVET EUROPEEN

(11) **EP 1 926 656 B1**
(45) Date de publication et mention de la délivrance du brevet: **28.10.2009**
(21) Numéro de dépôt: 06808136.3
(22) Date de dépôt: 14.09.2006
(51) Int. Cl.: B63C 11/20, B63C 11/06, B63C 11/26

(54) **INSTALLATION D'IMMERSION SUBAQUATIQUE**
UNTERWASSER-EINTAUCHINSTALLATION
UNDERWATER IMMERSION INSTALLATION

(30) Priorité: 21.09.2005 FR 0509651
(43) Date de publication de la demande: 04.06.2008
(73) Titulaire: MA Production, 75009 Paris (FR)
(72) Inventeur: MAS, Jean-Pierre, F-75008 Paris (FR)
(74) Mandataire: Jacobson, Claude
(86) Numéro de dépôt international: PCT/FR2006/002113
(87) Numéro de publication internationale: WO 2007/034051

(56) Documents cités:
- FR-A- 2 808 768
- FR-A- 2 823 710
- US-A- 5 022 100
- US-A- 5 092 327
- US-A- 5 906 200
- US-B1- 6 293 733

## Description

La présente invention se rapporte à une installation d'immersion subaquatique.

Le but de cette invention est de permettre à toute personne de réaliser une immersion subaquatique, de façon sûre, et ce, sans être un nageur averti et, le cas échéant, de suivre un circuit aménagé.

Le document FR-A-2808768 décrit déjà une installation d'immersion subaquatique conforme au préambule de la revendication 1 et qui comporte au moins une nacelle submersible raccordée à des moyens de levage et de descente de cette dernière et un ensemble d'équipements respiratoires comportant un casque monté sur un gilet venant se positionner sur le thorax d'un utilisateur et étant doté d'un conduit d'alimentation du casque en air délivré à partir de la surface.

Ainsi, la descente et la remontée s'effectuent de façon passive pour les utilisateurs qui demeurent, au cours de ces phases, sur la nacelle.

Le but de l'invention est de proposer différents perfectionnements de cette installation.

A cet effet, l'invention a pour objet une installation d'immersion subaquatique, comportant au moins une nacelle submersible raccordée à des moyens de levage et de descente de cette dernière, et un ensemble d'équipements respiratoires portés par la nacelle et dissociables de cette dernière lorsque la nacelle est immergée, chaque équipement respiratoire comportant un casque monté sur un gilet venant se positionner sur le thorax d'un utilisateur et étant doté d'un conduit d'alimentation du casque en air délivré à partir de la surface, **caractérisée en ce que** les équipements sont également munis de moyens de sonorisation / communication raccordés à des moyens complémentaires en surface et en ce que chaque conduit est suspendu à une bouée ou une potence.

Suivant des modes particuliers de réalisation, l'installation selon l'invention peut comporter l'une ou plusieurs des caractéristiques suivantes :
- chaque gilet est muni de moyens de lestage amovibles et modulables dont le poids est au moins égal à la poussée s'exerçant sur l'équipement respiratoire et sonore et sur l'utilisateur, en immersion,
- les moyens de levage comportent un ensemble de câbles raccordés par une extrémité à la nacelle et dotés, à l'extrémité opposée de contrepoids de masse au moins supérieure à celle de la nacelle et de ses occupants, et un winch de commande du levage et de la descente de la nacelle,
- le winch est actionnable par des moyens de motorisation et/ou manuellement par un opérateur,
- chaque équipement respiratoire et sonore est muni d'une crosse dotée de moyens de fixation amovibles à accrochage rapide desdites crosses sur un support solidaire de la nacelle,
- elle comporte en outre des moyens de levage et de descente du support des équipements respiratoires et sonores par rapport à la nacelle,
- lesdits moyens de levage et de descente du support sont constitués par lesdits moyens de levage et de descente de la nacelle, qui comportent une première course de descente des équipements respiratoires et sonores en position active dans laquelle les gilets sont positionnés au niveau du thorax des utilisateurs et une deuxième course d'immersion de la nacelle,
- la nacelle porte un ensemble de sièges en un nombre correspondant au nombre d'équipements respiratoires et sonores et des moyens de réglage de la hauteur des sièges,
- elle comporte en outre une plate-forme flottante sur laquelle sont montés les moyens de levage et de descente de la nacelle, des moyens d'alimentation des équipements respiratoires en air et des moyens complémentaires de sonorisation,
- les moyens d'alimentation des équipements en air comportent des bouteilles d'air comprimé ou un compresseur,
- la plate-forme est dotée de moyens formant extincteur, et
- elle comporte plusieurs nacelles associées chacune à des moyens de levage et de descente et à un ou plusieurs ensembles d'équipements respiratoires et sonores.

D'autres caractéristiques et avantages ressortiront de la description suivante, donnée uniquement à titre d'exemple et faite en référence aux dessins annexés sur lesquels :
- la figure 1 est une vue d'ensemble d'une installation d'immersion conforme à l'invention,
- la figure 2 est une vue de détail de l'installation de la figure 1 montrant la nacelle submersible,
- la figure 3 est une vue schématique de l'équipement respiratoire et sonore porté par la nacelle de la figure 2, et
- la figure 4 illustre un autre mode de réalisation d'une installation d'immersion subaquatique conforme à l'invention, fonctionnant comme un ascenseur.

Sur la figure 1, on a représenté une vue générale d'ensemble d'une installation d'immersion subaquatique conforme à l'invention, désignée par la référence numérique générale 10.

L'installation 10 est principalement constituée par une plate-forme flottante 12 réalisée par exemple en aluminium lesté, et de préférence de type catamaran afin de procurer une bonne stabilité latérale et transversale à l'ensemble. Cette installation peut être fixe et positionnée sur le bord d'une piscine ou bassin. Dans ce cas, elle est dépourvue de plate-forme (non représenté).

Cette plate-forme comporte des moyens de sécurité tels que des moyens formant extincteur 12a.

La plateforme 12 supporte une nacelle submersible 14 mobile, par rapport à la plateforme 12, entre une position haute, visible sur la figure 1, et une position basse immergée (non représentée).

La nacelle 14 est supportée par un ensemble de câbles, tel que 16, raccordés à des moyens de levage et de descente de la nacelle 14, constitués par un winch 18, motorisé ou manuel, et par un ensemble de contrepoids, tels que 20, dont la masse est supérieure à celle de la nacelle 14 et des occupants de cette dernière, de manière à la solliciter en position haute.

Comme on le voit également sur la figure 2, sur laquelle on a représenté une vue de détail de la plateforme 12, la nacelle 14 porte un ensemble de sièges, tel que 22, sur lesquels viennent prendre position les utilisateurs de l'installation 10.

Par ailleurs, la nacelle porte un ensemble d'équipements respiratoires et sonores 24, représentés en détail sur la figure 3.

Comme on le voit sur cette figure 3, chaque équipement respiratoire et sonore 24 comporte un casque 26 monté sur un gilet 28 destiné à venir se positionner sur le thorax d'un utilisateur.

Le gilet 28 est doté de sangles de maintien (non représentées) permettant de maintenir les équipements en position sur l'utilisateur.

Chaque équipement est par ailleurs doté d'une crosse 30 venant se fixer sur un support 32 porté par la nacelle 14, moyennant l'utilisation de moyens de fixation amovibles à accrochage rapide 34, de type à tenaille par exemple, pour faciliter ces opérations.

Par ailleurs, chaque équipement respiratoire et sonore est doté d'un conduit 36 d'alimentation du casque 26 en air, ce conduit étant alimenté en air à partir de la surface, c'est à dire à partir de la plateforme 12, l'arrivée en air étant située à l'avant de celui-ci pour éviter la formation de buée dans la bouteille.

Plus spécifiquement, chaque conduit 36 est alimenté en air au moyen de bouteilles d'air comprimé (non représentées) situées sur la plateforme 12 ou d'un compresseur, suivant le cas.

De plus, le conduit 36 comporte un câble de sonorisation 36a s'étendant entre des moyens de sonorisation du casque et des moyens complémentaires à la surface.

Ce câble permet alors de raccorder le casque correspondant à la surface pour émettre par exemple dans le casque une musique d'ambiance ou encore des informations en provenance de la surface.

De plus, le conduit 36 est suspendu par l'intermédiaire par exemple de moyens d'accrochage 36b à une bouée 36c ou une potence (non représentée) permettant de maintenir ce conduit dans une orientation sensiblement verticale et d'éviter aux conduits de s'emmêler ce qui permet d'améliorer la sécurité d'utilisation de l'installation.

Par ailleurs, le gilet 28 des équipements respiratoires et sonores est doté de lests avant et arrière, tels que 40 et d'un liseret lesté 42, régulièrement répartis sur les faces avant 44 et arrière 46 du gilet 28 dans des poches de celui-ci de manière à éviter au corps de l'utilisateur de basculer. Le liseret peut par exemple être lesté avec des billes en plomb.

De préférence, la masse totale des lests avant et arrière 40 et du liseret 42 est choisie de manière que leur poids soit au moins égal à la poussée d'Archimède s'exerçant sur l'équipement respiratoire et sonore et sur l'utilisateur, en immersion.

Par exemple, les lests 40 et le liseret 42 ont une masse totale de 50 kg.

En se référant à nouveau aux figures 1 et 2, comme indiqué précédemment, l'installation 10 est dotée de moyens de levage et de descente de la nacelle 14, comportant un ensemble de câbles, tel que 16 raccordés, par une extrémité, à la nacelle 14 et dotés, à l'extrémité opposée, de contrepoids 20, un winch 18 actionnable par des moyens de motorisation et/ou manuellement par un opérateur assurant la commande du levage et de la descente de la nacelle.

On notera cependant que l'installation 10 est dotée de moyens complémentaires assurant le levage et la descente du support 32 des équipements respiratoires et sonores 24, entre une position haute (non représentée), permettant l'installation des utilisateurs sur les sièges 22, et une position basse, dans laquelle les équipements respiratoires et sonores 24, et en particulier les gilets 28 sont positionnés de manière à affleurer les épaules de chaque utilisateur ou à être légèrement au-dessus de ces dernières.

Une telle installation permet aux utilisateurs de mieux supporter l'ensemble du poids des équipements respiratoires et sonores 24 tant que la nacelle 14 n'est pas immergée.

De préférence, ces moyens de levage et de descente du support des équipements respiratoires et sonores sont constitués par les moyens de levage et de descente de la nacelle 14.

A cet effet, les contrepoids 20 comportent deux ensembles de contrepoids, respectivement 20-A et 20-B appartenant respectivement aux moyens de levage et de descente du support 32 et aux moyens de levage et de descente de la nacelle 14.

Plus spécifiquement, lorsque les équipements respiratoires et sonores 24 se situent en position basse, c'est à dire au niveau du thorax des utilisateurs, le premier ensemble de contrepoids 20-A vient en butée contre le deuxième ensemble de contrepoids 20-B.

Ainsi, dans cette position, le support 32 des équipements respiratoires et sonores 24 vient en appui sur la nacelle 14, un déplacement de cette dernière provoquant un déplacement consécutif des équipements respiratoires.

Le fonctionnement de l'installation 10 qui vient d'être décrite est le suivant.

Au repos, la nacelle 14 et le support 32 des équipements respiratoires et sonores 24 sont en position haute.

Après installation des utilisateurs sur les sièges 22, le winch 18 est activé selon une première course, jusqu'à ce que les équipements respiratoires et sonores 24 se situent en position basse.

Comme mentionné précédemment, dans cette position, les équipements sont en appui sur la nacelle 14 et ne sont pas portés par les utilisateurs.

Au cours d'une deuxième phase, le winch 18 est actionné de manière à immerger la nacelle 14 jusqu'à ce que cette dernière se situe en position basse, située, par exemple, à une profondeur de 3 mètres.

Au cours de la descente, les utilisateurs restent assis sur les sièges 22 et respirent l'air délivré à partir des bouteilles d'air comprimé (ou du compresseur) situées sur la plateforme 12, par l'intermédiaire des conduits 36 et sont en communication sonore avec la surface grâce aux moyens de sonorisation (par exemple microphone et casque).

Un plongeur autonome vient alors déverrouiller les crosses 30 du support 32.

Les utilisateurs peuvent alors se déplacer facilement sur le fond sous-marin.

On notera que le poids des contrepoids 40 et 42, agencé de manière à positionner le centre de gravité des équipements 24 au niveau de l'abdomen des utilisateurs rend l'ensemble très stable et permet aux utilisateurs de marcher sur le fond, tout en étant libre de leurs mouvements.

Pour remonter les utilisateurs, ces derniers viennent s'asseoir sur les sièges 22, le plongeur autonome verrouille les crosses 30 sur le support 32.

Enfin, le winch 18 est à nouveau actionné, selon une première course de manière à repositionner la nacelle 14 en position haute, et selon une deuxième course, au cours de laquelle les équipements 24 sont levés de manière à permettre aux occupants de s'extraire de ces derniers.

On conçoit que l'invention qui vient d'être décrite permet à toute personne de réaliser une plongée subaquatique sans nécessité d'être un plongeur averti dans la mesure où les opérations de descente et de montée s'effectuent au moyen de la nacelle, et dans la mesure où les contrepoids portés par les gilets sont adaptés pour leur permettre de marché sur le fond sous-marin tout en permettant de rester en contact avec la surface.

On notera cependant que l'invention n'est pas limitée au mode de réalisation décrit.

En effet, dans l'exemple de réalisation décrit en référence aux figures 1 à 3, on a considéré que l'installation 10 permet à des personnes de s'immerger et de marcher sur un fond sous-marin.

Comme illustré sur la figure 4, cette installation peut également être utilisée dans un cadre privé, en particulier en piscine ou bassin.

Dans ce cas, les moyens de levage et d'alimentation des équipements en air comprimé sont positionnés sur le bord de la piscine ou bassin, cette installation étant dépourvue de plateforme.

On peut utiliser, par exemple, deux nacelles indépendantes, telles que 48 et 50, reliées à des moyens de commande de leur montée et de leur descente, constitués par exemple, dans ce cas, de moyens moteurs pneumatiques.

Les nacelles peuvent être actionnées selon des cycles déphasés, c'est à dire que lorsque l'une des nacelles se situe en position haute, l'autre nacelle est située en position basse.

Par ailleurs, à chaque nacelle peuvent être associées plusieurs rampes d'équipement respiratoire et sonore de manière à pouvoir prendre en charge, de façon simultanée, plusieurs groupes de personnes.

Dans ce cas, lorsque l'une des nacelles vient en position basse, et que les occupants se sont dégagés de cette dernière, la nacelle est remontée de manière à venir recevoir une autre rampe d'équipements respiratoires et sonores et à prendre en charge un autre groupe d'utilisateurs.

Après descente de ces derniers, le premier groupe d'utilisateurs est remonté et un autre groupe d'utilisateurs est alors pris en charge.

## Revendications

1. Installation (10) d'immersion subaquatique, comportant au moins une nacelle (14 ; 48,50) submersible raccordée à des moyens (16, 18, 20) de levage et de descente de cette dernière, et un ensemble d'équipements respiratoires (24) portés par la nacelle (14 ; 48,50) et dissociables de cette dernière lorsque la nacelle est immergée, chaque équipement respiratoire comportant un casque (26) monté sur un gilet (28) venant se positionner sur le thorax d'un utilisateur et étant doté d'un conduit d'alimentation du casque en air délivré à partir de la surface, **caractérisée en ce que** les équipements sont également munis de moyens de sonorisation / communication raccordés à des moyens complémentaires en surface et **en ce que** chaque conduit (36) est suspendu à une bouée (36c) ou une potence.

2. Installation selon la revendication 1, **caractérisée en ce que** chaque gilet (28) est muni de moyens de lestage (40, 42) amovibles et modulables dont le poids est au moins égal à la poussée s'exerçant sur l'équipement respiratoire et sonore et sur l'utilisateur, en immersion.

3. Installation selon l'une des revendications 1 et 2, **caractérisée en ce que** les moyens de levage comportent un ensemble de câbles (16) raccordés par une extrémité à la nacelle et dotés, à l'extrémité opposée de contrepoids (20) de masse au moins supérieure à celle de la nacelle et de ses occupants, et un winch (18) de commande du levage et de la descente de la nacelle.

4. Installation selon l'une quelconque des revendications 1 à 3, **caractérisée en ce que** le winch (18) est actionnable par des moyens de motorisation et/ou manuellement par un opérateur.

5. Installation selon l'une quelconque des revendications 1 à 4, **caractérisée en ce que** chaque équipement respiratoire et sonore est muni d'une crosse (30) dotée de moyens de fixation amovibles à accrochage rapide desdites crosses sur un support (32) solidaire de la nacelle (14 ; 48,50).

6. Installation selon l'une quelconque des revendications 1 à 5, **caractérisée en ce qu'**elle comporte en outre des moyens de levage et de descente du support (32) des équipements respiratoires et sonores par rapport à la nacelle.

7. Installation selon la revendication 6, **caractérisée en ce que** lesdits moyens de levage et de descente du support sont constitués par lesdits moyens de levage (16, 18, 20) et de descente de la nacelle, qui comportent une première course de descente des équipements respiratoires et sonores en position active dans laquelle les gilets sont positionnés au niveau du thorax des utilisateurs et une deuxième course d'immersion de la nacelle.

8. Installation selon la revendication 7, **caractérisée en ce que** la nacelle porte un ensemble de sièges (22) en un nombre correspondant au nombre d'équipements respiratoires et sonores et des moyens de réglage de la hauteur des sièges.

9. Installation selon l'une quelconque des revendication 1 à 8, **caractérisée en ce qu'**elle comporte en outre une plate-forme (12) flottante sur laquelle sont montés les moyens de levage et de descente de la nacelle, des moyens d'alimentation des équipements respiratoires en air et des moyens complémentaires de sonorisation.

10. Installation selon la revendication 9, **caractérisée en ce que** les moyens d'alimentation des équipements en air comportent des bouteilles d'air comprimé ou un compresseur.

11. Installation selon la revendication 9 ou 10, **caractérisée en ce que** la plate-forme (12) est dotée de moyens formant extincteur (12a).

12. Installation selon l'une quelconque des revendications 1 à 11, **caractérisée en ce qu'**elle comporte plusieurs nacelles (48, 50) associées chacune à des moyens de levage et de descente et à un ou plusieurs ensembles d'équipements respiratoires et sonores.

## Claims

1. Underwater immersion installation (10), comprising at least one submersible pod (14;48,50) connected to means (16,18,20) for raising and lowering of the pod, and a set of breathing apparatuses (24) carried by the pod (14;48,50) and able to be disconnected from it when the pod is immersed, each breathing apparatus comprising a helmet (26) mounted on a jacket (28) able to be positioned on the chest of a user and being equipped with a supply line for the helmet for air delivered from the surface, **characterised in that** the apparatuses are also provided with means for sound/communication connected to complementary means on the surface, and **in that** each line (36) is suspended from a buoy (36c) or a jib.

2. Installation according to claim 1, **characterised in that** each jacket (28) is provided with removable and adjustable ballast means (40,42) of which the weight is at least equal to the pressure exercised on the breathing and sound apparatus and on the user, when they are immersed.

3. Installation according to one of claims 1 and 2, **characterised in that** the means for raising comprises an assembly of cables (16) connected at one end to the pod and equipped, at the opposite end, with counterweights (20) of mass at least greater than that of the pod and its occupants, and a winch (18) for controlling raising and lowering of the pod.

4. Installation according to any of claims 1 to 3, **characterised in that** the winch is operated by motorised means and/or manually by an operator.

5. Installation according to any of claims 1 to 4, **characterised in that** each breathing and sound apparatus is provided with a crook (30) equipped with removable fixing means for rapid hooking of the said crooks on a support (32) integral with the pod (14;48,50).

6. Installation according to any of claims 1 to 5, **characterised in that** it comprises in addition means for raising and lowering the support (32) of the breathing and sound apparatuses in relation to the pod.

7. Installation according to claim 6, **characterised in that** the said means for raising and lowering the support are formed by the said means (16,18,20) for raising and lowering the pod, and comprise a first travel for lowering the breathing and sound apparatuses in an active position in which the jackets are positioned near the chest of the users and a second travel for immersion of the pod.

8. Installation according to claim 7, **characterised in that** the pod carries a set of seats (22) of a number corresponding to the number of breathing and sound apparatuses, and means for regulating the height of the seats.

9. Installation according to any of claims 1 to 8, **characterised in that** it comprises in addition a floating platform (12) on which are mounted the means for raising and lowering the pod, the means for supplying the breathing apparatuses with air and the complementary sound means.

10. Installation according to claim 9, **characterised in that** the means for supplying the apparatuses with air comprise bottles of compressed air or a compressor.

11. Installation according to claim 9 or 10, **characterised in that** the platform is equipped with means forming an extinguisher (12a).

12. Installation according to one of claims 1 to 11, **characterised in that** it comprises several pods (48,50) each associated with the means for raising and lowering and with one or more sets of breathing and sound apparatuses.

## Patentansprüche

1. Unterwasser-Taucheinrichtung (10), umfassend mindestens eine tauchfähige Hängebühne (14; 48, 50), die mit Mitteln (16, 18, 20) zum Anheben und Absenken dieser Letzteren verbunden ist, und eine Anordnung von Atmungsausrüstungen (24), die von der Hängebühne (14; 48, 50) getragen werden und von dieser Letzteren dissoziierbar sind, wenn die Hängebühne untergetaucht ist, wobei jede Atmungsausrüstung einen auf eine Weste (28) montierten Helm (26) umfasst, wobei die Weste sich auf dem Thorax eines Benutzers positionieren lässt und mit einer Leitung zur Versorgung des Helms mit von der Oberfläche gelieferter Luft versehen ist, **dadurch gekennzeichnet, dass** die Ausrüstungen gleichfalls mit Mitteln zur Beschallung/Kommunikation versehen sind, die an komplementäre Mittel an der Oberfläche verbunden sind, und dass jede Leitung (36) an einer Boje (36c) oder einem Ausleger aufgehängt ist.

2. Einrichtung nach Anspruch 1, **dadurch gekennzeichnet, dass** jede Weste (28) mit lösbaren und modulierbaren Ballastmitteln (40, 42) ausgerüstet ist, deren Gewicht mindestens gleich dem Auftrieb ist, der auf die Atmungs- und Beschallungseinrichtung und auf den Benutzer beim Tauchen ausgeübt wird.

3. Einrichtung nach einem der Ansprüche 1 und 2, **dadurch gekennzeichnet, dass** die Mittel zum Anheben eine Anordnung von Kabeln (16), die an einem Ende mit der Hängebühne verbunden sind und die am entgegengesetzten Ende mit Gegengewichten (20) mit einer Masse versehen ist, die mindestens größer als die der Hängebühne und ihrer Benutzer ist, und eine Winsch (18) zur Steuerung des Anhebens und des Absenkens der Hängebühne umfassen.

4. Einrichtung nach einem beliebigen der Ansprüche 1 bis 3, **dadurch gekennzeichnet, dass** die Winsch (18) durch Motormittel und/oder manuell durch eine Bedienperson betätigbar ist.

5. Einrichtung nach einem beliebigen der Ansprüche 1 bis 4, **dadurch gekennzeichnet, dass** jede Atmungs- und Schallausrüstung mit einem Stab (30) ausgerüstet ist, der mit Mitteln zur lösbaren Befestigung an einer Schnellaufhängung der Stäbe an einem mit der Hängebühne (14; 48, 50) befestigten Gestell (32) versehen ist.

6. Einrichtung nach einem beliebigen der Ansprüche 1 bis 5, **dadurch gekennzeichnet, dass** sie außerdem Mittel zum Anheben und Absenken des Gestells (32) der Atmungs- und Schalleinrichtungen in Bezug auf die Hängebühne umfasst.

7. Einrichtung nach Anspruch 6, **dadurch gekennzeichnet, dass** die Mittel zum Anheben und Absenken des Gestells durch die Mittel zum Anheben (16, 18, 20) und Absenken der Hängebühne gebildet sind, die einen ersten Absenkweg der Atmungs- und Schallausrüstungen in eine aktive Position, in denen die Westen an dem Thorax der Benutzer positioniert sind, und einem zweiten Weg des Untertauchens der Hängebühne umfassen.

8. Einrichtung nach Anspruch 7, **dadurch gekennzeichnet, dass** die Hängebühne eine Anordnung von Sitzen (22) mit einer der Anzahl von Atmungs- und Schallausrüstungen entsprechenden Zahl und Mittel zur Einstellung der Höhe der Sitze trägt.

9. Einrichtung nach einem beliebigen der Ansprüche 1 bis 8, **dadurch gekennzeichnet, dass** sie außerdem eine schwimmende Plattform (12), auf der die Mittel zum Anheben und Absenken der Hängebühne montiert sind, Mittel zur Versorgung der Atmungsausrüstungen mit Luft und komplementäre Beschallungsmittel umfasst.

10. Einrichtung nach Anspruch 9, **dadurch gekennzeichnet, dass** die Mittel zur Versorgung der Ausrüstungen mit Luft Gasflaschen mit komprimierter Luft oder einen Kompressor umfasst.

11. Einrichtung nach Anspruch 9 oder 10, **dadurch gekennzeichnet, dass** die Plattform (12) mit einen Löscher (12a) bildenden Mitteln versehen ist.

12. Einrichtung nach einem beliebigen der Ansprüche 1 bis 11, **dadurch gekennzeichnet, dass** sie mehrere Hängebühnen (48, 50) umfasst, die jeweils Mitteln zur Anhebung und Absenkung und einer oder mehreren Anordnungen von Atmungs- und Beschallungsausrüstungen zugeordnet sind.
